# EUROPÄISCHE PATENTSCHRIFT

(11) **EP 1 050 458 B1**
(45) Veröffentlichungstag und Bekanntmachung des Hinweises auf die Patenterteilung: **25.10.2006**
(21) Anmeldenummer: 00106386.6
(22) Anmeldetag: 24.03.2000
(51) Int. Cl.: B65B 1/22

(54) **Vorrichtung zum Befüllen und Verschliessen von Säcken**
Device for filling and closing bags
Dispositif pour remplir et fermer des sacs

(30) Priorität: 04.05.1999 DE 19920455; 16.07.1999 DE 19933486
(43) Veröffentlichungstag der Anmeldung: 08.11.2000
(73) Patentinhaber: Windmöller & Hölscher, D-49525 Lengerich (DE)
(72) Erfinder: Tetenborg, Konrad, 49525 Lengerich (DE)

(56) Entgegenhaltungen:
- EP-A- 0 468 376
- DE-A- 1 511 755
- US-A- 4 873 815

## Beschreibung

Die Erfindung betrifft eine Vorrichtung zum Befüllen und Verschließen einseitig offener, vorzugsweise mit Seitenfalten versehener, Säcke nach dem Oberbegriff des Anspruchs 1.

Eine derartige Vorrichtung ist beispielsweise aus der EP 290 879 A2 oder der DE 93 01 355 U bekannt. Die dort vorbeschriebene Vorrichtung weist jeweils eine einen Füllstutzen aufweisende Füllstation zum Befüllen der Säcke beispielsweise mit Granulat oder staubförmigem Füllgut auf. Es sind jeweils verschiedene Greifer zum Antransport der leeren Säcke, Halten der Säcke in der Füllstation und zum Abtransport der befüllten Säcke in der Vorrichtung vorgesehen. Unterhalb der Füllstation ist ein Förderband zum Abstützen und zum Transport der befüllten Säcke von der Füllstation weg vorhanden. Dieses Förderband weist ein zumindest um zwei Umlenkrollen laufenden Trum auf. Zum Verdichtung des Füllgutes dient ein Rüttler, der Rüttelbleche umfasst, die sich von den Seitenkanten des Obertrums des Förderbandes in Richtung zu dessen Mitte erstrecken. Da die Bleche oberhalb des Obertrums angeordnet sind, ist zwischen den Blechen ausreichend Platz vorgesehen, so dass die auf dem Trum des Förderbandes angeordneten Stollen Bewegungsfreiheit genießen. Da ein solcher Rüttler daher nur auf die Außenbereiche des Sackes wirkt, kommt es nur zu einer sehr ungleichmäßigen Befüllung desselbigen.

Bei den bekannten Vorrichtungen werden im einem Bereich vor der Füllstation an den von einer Vorratsrolle abgezogenen thermoplastischen Schlauch die Bodenschweißnähte angebracht. Wenn die Vorrichtung nun mit hoher Taktzahl betrieben wird, ist die Bodennaht zu dem Zeitpunkt, zu dem der Sack an die Füllstation übergeben wird und dort befüllt wird, noch nicht ausgekühlt und hat ihre Endfestigkeit noch nicht erlangt. Beim schlagartigen Befüllen des Sackes über den Fülltrichter und die damit schlagartige Beanspruchung der Bodennaht, kann diese, insbesondere in dem Bereich zwischen den Rüttelblechen, aufplatzen. Hierdurch kann es zu einem unerwünschten Stillstand der Maschine kommen.

Auch aus der EP 468 376 A1 ist bereits eine Einrichtung zum Befüllen von Säcken bekannt, bei der unterhalb der Befülleinrichtung ein Förderband angeordnet ist. Ein Teil dieses Förderbandes ist abschwenkbar. Auf diesem Teil ruht zunächst der leere Sack mit unten umgeschlagenem Ende auf, so dass die Naht beim ersten Befüllschuss nicht übermäßig belastet wird. Während des weiteren Befüllvorganges wird der unterhalb des Sackes befindliche Teil des Bandes nach unten abgeschwenkt, so dass sich der Boden ausbilden kann. Nachdem dies geschehen ist, schwenkt auch weiterhin dieser Teil des Bandes rhythmisch nach unten und nach oben, um das Füllgut zu verdichten. Hierdurch ergibt sich insbesondere bei Verwendung von dünnwandigem Sackmaterial der Nachteil, dass das Material im Bereich der oberen Haltezange sehr hoch belastet und gedehnt wird, so dass der Sack beschädigt werden kann. Ein weiterer Nachteil dieser Einrichtung ist darin zu sehen, dass relativ große Massen für den Rüttel- und Verdichtvorgang bewegt werden müssen.

Aufgabe der Erfindung ist es, eine gattungsgemäße Vorrichtung zu schaffen, mit der sowohl eine einwandfreie Bodenausbildung während des Befüllvorgangs gewährleistet ist und zum anderen sichergestellt wird, dass eine einwandfreie Verdichtung erreicht werden kann, ohne große Massen zu bewegen.

Erfindungsgemäß wird diese Aufgabe ausgehend von einer gattungsgemäßen Vorrichtung durch die zusätzlichen Merkmale des kennzeichnenden Teils des Anspruchs 1 gelöst. Demnach ist das Förderband im Bereich unterhalb der Füllstation durch Verschwenken der Umlenkrolle absenkbar und wieder anhebbar. Unter dem Obertrum des Förderbandes ist im Bereich der Füllstation zusätzlich ein Rüttler angeordnet. Durch diese Ausgestaltung des Förderbandes ist folgender schonender Befüllvorgang des in der Füllstation gehaltenen Sackes möglich. Zunächst wird der unbefüllte Sack mit der noch nicht ausgekühlten Bodennaht in die Füllstation eingehängt, wobei die Greifer der Füllstation den Sack an seinem offenen Ende ergreifen. Das verschlossene Ende des liegt dabei auf dem unterhalb der Füllstation angeordneten Obertrum des Förderbandes, wobei der Abstand von der Füllstation bis zu dem Obertrum des Förderbandes geringer ist als die Länge des unbefüllten Sackes. Das untere Ende des noch nicht gefüllten Sackes liegt daher abgeknickt auf dem Obertrum des Förderbandes. Bei der Befüllung des Sackes wird nun der Füllschlag dadurch gedämpft, daß er auf den Boden des Förderbandes schlägt und den eventuell noch nicht vollständig ausgehärteten Schweißbereich in der Bodennaht nicht schlagartig belastet. Nachdem diese dämpfende Vorfüllung erreicht ist, ergibt sich nun aber das Problem, eine gute Bodenausbildung des Sackes zu erreichen. Hierzu wird nun die an diesem Ende des Förderbandes angeordnete Umlenkrolle abgesenkt. Um das Füllgut zu verdichten, wird das Förderband über den unter dem Obertrum im Bereich der Füllstation angeordneten Rüttler in eine Rüttelbewegung versetzt, um dem Sackboden entsprechende Rüttlestöße zur Verdichtung des Füllmaterials zu erteilen.

Das Wesen der Erfindung liegt darin, daß eine Kombination zwischen einem abschwenkbaren Förderbandteil und einem Rüttler beziehungsweise Vibrator unterhalb des Obertrums geschaffen wird. Grundsätzlich ist zwar das Vorsehen von derartigen Rüttlern oder Vibratoren bei Ausführungen bekannt, bei denen mit Abstand zueinander angeordnete Rollen anstelle eines Förderbandes vorgesehen werden. Bei diesen beabstandet voneinander angeordneten Rollen steht allerdings keine ununterbrochene Auflagefläche für den Sack zur Verfügung. Gerade beim Vorsehen von voneinander beabstandeten Rollen als Auflagefläche bestünde aber die Gefahr, daß ein nicht oder nur teilweise befüllter Sack mit seinem Bodenteil zwischen diese Rollen gerät und sich dort auf irgendeine Art und Weise verklemmt.

Vorteilhafte Ausgestattungen der Erfindung ergeben sich aus den auf den Hauptanspruch zurückbezogenen Unteransprüchen.

Demnach kann die Umlenkrolle über ein pneumatisch oder hydraulisch antreibbares Hebelgestänge verschwenkbar sein.

Während die Umlenkrolle des Förderbandes periodisch heb- und absenkbar ist, kann dem Sackboden während des Befüllens eine niederfrequente Rüttelbewegung aufgeprägt werden, wie dies zuvor schon beschrieben wurde.

Auf dem Förderband können querverlaufende Stollen angeordnet sein. Der Abstand zwischen den Stollen ist so gewählt, daß zwischen diesen ein gefüllter Sack aufgenommen werden kann. Sind derartige querverlaufende Stollen vorhanden, ergibt sich das Problem, daß die über ein Transportgreiferpaar antransportieren leeren Sackabschnitte bei der Übergabe in die Füllstation, d.h. an die Greifer der Füllstation, mit ihrem unten frei hängenden Ende gegen die Stollen schlagen und daß dadurch das freie Ende sich nicht richtig auf das Förderband zwischen den Stollen ablegt. Daher kann nach einer bevorzugten Lösung der Erfindung entgegen der Transportrichtung der von den Greifern in die Füllstation antransportieren Säkke vor und oberhalb des Förderbandes eine quer zur Transportrichtung verlaufende Stange angeordnet sein, über die die Säcke derart ziehbar sind, daß sie sich durch eine gezielte Schwenkbewegung mit dem Sackboden zwischen zwei Stollen des Förderbandes ablegen.

Das gesamte Förderband kann höhenverstellbar im Maschinengestell gelagert sein. Hierdurch ist eine Anpassung an ein unterschiedliches Format der Säcke problemlos möglich.

Weitere Einzelheiten und Vorteile der Erfindung werden anhand eines in der Zeichnung dargestellten Ausführungsbeispiels im folgenden näher erläutert. Es zeigen:
- Fig. 1:: eine Seitenansicht eines Ausführungsbeispiels der erfindungsgemäßen Vorrichtung zum Befüllen und Verschließen der Säcke;
- Fig. 2:: ein Detail der Fig. 1 in vergrößerter Darstellung und
- Fig. 3 u. 4:: vergrößerte Darstellung eines Teils der Ansicht gemäß Fig. 2, in unterschiedlichen Arbeitsstellungen.

Wie bereits in der EP 290 879 A2 beschrieben, ist eine Vorrichtung zum Befüllen und Verschließen einseitig offener Säcke, wie sie hier im einzelnen beschrieben wird, Teil einer Anlage zum Herstellen von Säcken, Befüllen der Säcke mit Füllgut und zum Abtransport der befüllten Säcke.

Die Fig. 1 zeigt die Gesamtansicht einer derartigen Anlage zum Herstellen von Säcken, Befüllen der Säcke mit einem Füllgut und zum Abtransport der gefüllten Säcke. Die gesamte Anlage ist mit 10 bezeichnet. Von einer Vorratsrolle 12 wird ein mit Seitenfalten versehener Schlauch aus thermoplastischem Kunststoff 14 abgezogen und einer ersten Schweißstation 16 zum Ausbilden der Bodennaht zugeführt. Die entsprechend mit der Bodennaht versehenen und mittels eines an sich bekannten Messers abgetrennten Sackabschnitte werden über Greiferpaare 18, 20 einer Füllstation 22 zugeführt. Dort wird der jeweilige Sackabschnitt 24 von stationären Füllgreifern erfaßt und gehalten.

Mit seinem freien Ende 26 liegt der Sack 24 auf dem Obertrum 28 eines Förderbandes 30, das unterhalb der Füllstation 22 beginnt.

Das Förderband 30 ist höhenverstellbar angeordnet. Der Tragbalken des Förderbandes 30 hat in seiner Mitte eine horizontale Konsole mit Führungsbacken, die zwischen in der Fig. 2 dargestellten Führungen 32 gleitend geführt sind. Um das Förderband 30 heben und senken zu können, ist ein Getriebemotor 34 mit einer antreibbaren Spindel 36 vorhanden, über die die stufenlose Höhenanpassung des Förderbandes erfolgen kann. Die Höhenanpassung des Förderbandes ist zur Anpassung an unterschiedliche Formate, d.h. Längen, der Säcke 24 notwendig.

Das hier dargestellte Förderband 30 weist querverlaufende Stollen 38 auf, die den Transport der mit Schüttgut befüllten Säcke 24 erleichtern sollen.

Wie insbesondere der Fig. 2 zu entnehmen ist, ist die Umlenkrolle 40 an dem freien Ende des Förderbandes 30, das unter der Füllstation liegt, abschwenkbar. Die Umlenkrolle 40 ist in nicht näher dargestellter Art und Weise seitlich über Seitenbleche gelagert. Diese Seitenbleche sind um ein Schwenklager 42 (vgl. Fig. 2) verschwenkbar. Die Verschwenkung erfolgt über eine Pneumatikkolbenzylinderanordnung 44, die über einen Schwenkhebelmechanismus 46, der um einen Drehpunkt 48 gelagert ist, die Umlenkrolle 40 verschwenken kann.

Die einzelnen Schritte des Befüllens des Sackes 24 werden anhand der Fig. 2-4 erläutert.

In Fig. 2 ist ein Sack 24 von dem Greiferpaar 50 in der Füllstation 22 erfaßt. Das untere Ende 26 mit der noch nicht voll ausgehärteten Schweißnaht (hier nicht dargestellt) liegt abgeknickt auf dem Obertrum 28 des Förderbands 30 auf. Das intermittierend bewegbare Förderband steht in dieser Phase still. In der Füllstation wird der Sack 24 nunmehr in an sich bekannter Weise befüllt. Das Füllgut wird aufgrund der Anordnung des Sackes 24, die zuvor beschrieben wurde, nicht unmittelbar die Bodenschweißnaht voll beanspruchen. Allerdings wird sich der Sackboden in dieser Anordnung nicht wunschgemäß ausbilden.

Daher wird, wie in Fig. 3 dargestellt, über das Gestänge 46 die Umlenkrolle 40 und damit das gesamte Ende des Förderbandes 30 nach unten hin abgeschwenkt, so daß der sich füllende Sack 48 frei nach unten hängt. Während des Abschwenkens des Förderbandes 30 wird das Obertrum 28 durch eine Umlenkrolle 52 unterstützt. Anschließend wird noch während des Befüllvorganges, wie in Fig. 4 dargestellt, das Förderband wieder in die Ausgangsstellung zurückgeschwenkt. Das Hin- und Herschwenken des abschwenkbaren Endes des Förderbandes 30 kann periodisch wiederholt werden, um das Schüttgut im Sack 24 zu verdichten. Zur intensiveren Verdichtung des Schüttgutes ist zusätzlich ein von seiner Bauweise her als solches bekannter Rüttler 54 unterhalb des Obertrums 28 des Förderbandes 30 angeordnet, über den höherfrequente Rüttelbewegungen auf den Sackboden ausgeübt werden können, wie dies anhand der Fig. 4 verdeutlicht ist. Nach Befüllen des Sacks 24 wird dieser von einem anderen Transportgreiferpaar in bekannter Weise erfaßt und zu einer Schweißstation zum Verschließen der offenen Seite transportiert. Während dieser Verfahrbewegung wird das Förderband 30 zum Transport des Sackes fortbewegt.

In den Fig. 1 und 2 ist eine quer zur Transportrichtung des zur Füllstation antransportierten Sackes 24 angeordnete Stange 56 vorhanden. Über diese Stange wird der mit dem Greiferpaar 20 zurFüllstation bewegte Sack 24 gezogen. Das über die Stange 56 gezogene Ende des Sacks 24 schwingt während des Transports zur Füllstation zwischen zwei Stollen 38 des Transportbandes 30, so daß sich das Ende 26 des Sackes 24 ohne am Stollen 38 anzustoßen glatt im Zwischenraum zwischen den zwei Stollen 38, wie dies in den Fig. 1 und 2 dargestellt ist, ablegt.

Das untere Trum des Förderbandes legt sich während des Abschwenkens des Förderbandes an den Unterstützungsrollen 53 an.

## Patentansprüche

1. Vorrichtung (10) zum Befüllen und Verschließen einseitig offener, vorzugsweise mit Seitenfalten versehener Säcke (24),
- mit einer einen Füllstutzen aufweisenden Füllstation (22) zum Befüllen der Säcke (24), mit verschiedenen Greifern (18, 20, 50) zum Antransport der leeren Säcke (24), Halten der Säcke (24) in der Füllstation (22) und Abtransport der befüllten Säcke (24), und
- mit einem unterhalb der Füllstation (22) beginnenden Förderband (30) zum Abstützen und zum Transport der befüllten Säcke (24), das ein um eine erste Umlenkrolle (40) und um eine zweite Umlenkrolle laufendes Trum aufweist, wobei das Förderband (30) im Bereich unterhalb der Füllstation (22) durch Verschwenken der ersten Umlenkrolle (40) absenkbar und wieder anhebbar ist
**dadurch gekennzeichnet,**
- **dass** das Verschwenken der ersten Umlenkrolle (40) mittels eines Schwenkhebelmechanismus (46) durchführbar ist und
- **dass** unter dem Obertrum (28) des Förderbandes (30) im Bereich der Füllstation (22) ein Rüttler (54) angeordnet ist, welcher sich auf dem Schwenkhebelmechanismus (46) abstützt.

2. Vorrichtung(10) nach Anspruch 1,
**dadurch gekennzeichnet, dass**
die erste Umlenkrolle (40) über ein pneumatisch oder hydraulisch antreibbares Hebegestänge (46) verschwenkbar ist.

3. Vorrichtung (10) nach Anspruch 2,
**dadurch gekennzeichnet, dass**
die erste Umlenkrolle (46) des Förderbandes (22) periodisch heb- und absenkbar ist.

4. Vorrichtung (10) nach einem der Ansprüche 1 bis 3,
**dadurch gekennzeichnet, dass**
auf dem Förderband (30) quer verlaufende Stollen (38) angeordnet sind.

5. Vorrichtung (10) nach Anspruch 4,
**dadurch gekennzeichnet, dass**
entgegen der Transportrichtung der von den Greifern (18, 20) in die Füllstation (22) antransportierten Säcke (24) vor und oberhalb des Förderbandes (30) eine quer zur Transportrichtung verlaufende Stange angeordnet ist, über die die Säcke (24) derart ziehbar sind, dass sie sich mit ihrem nach unten liegenden Enden durch eine gezielte Schwenkbewegung mit dem Sackboden zwischen zwei Stollen (38) des Förderbandes (30) ablegen.

6. Vorrichtung (10) nach einem der Ansprüche 1 bis 5,
**dadurch gekennzeichnet, dass**
das gesamte Förderband (30) höhenverstellbar im Maschinengestell gelagert ist.

## Claims

1. Apparatus (10) for filling and closing bags (24) which are open on one side and are preferably provided with side folds,
- having a filling station (22) which has a filling nozzle and is intended for filling the bags (24), having various grippers (18, 20, 50) for transporting the empty bags (24) up, retaining the bags (24) in the filling station (22) and transporting the filled bags (24) away, and
- having a conveying belt (30) which begins beneath the filling station (22), is intended for supporting and for transporting the filled bags (24) and has a strand which runs around a first deflecting roller (40) and around a second deflecting roller, it being possible for the conveying belt (30), in the region beneath the filling station (22), to be lowered and raised again by virtue of the first deflecting roller (40) being pivoted,
**characterized**
- **in that** the first deflecting roller (40) can be pivoted by means of a pivoting-lever mechanism (46), and
- **in that** arranged beneath the top strand (28) of the conveying belt (30), in the region of the filling station (22), is a vibrator (54) which is supported on the pivoting-lever mechanism (46).

2. Apparatus (10) according to Claim 1, **characterized in that** the first deflecting roller (40) can be pivoted via a pneumatically or hydraulically drivable lifting mechanism (46).

3. Apparatus (10) according to Claim 2, **characterized in that** the first deflecting roller (46) of the conveying belt (22) can be periodically raised and lowered.

4. Apparatus (10) according to one of Claims 1 to 3, **characterized in that** transversely running cleats (38) are arranged on the conveying belt (30).

5. Apparatus (10) according to Claim 4, **characterized in that** counter to the transporting direction of the bags (24), which are transported up into the filling station (22) by the grippers (18, 20), is arranged, upstream of and above the conveying belt (30), a rod which runs transversely to the transporting direction and via which the bags (24) can be pulled such that, by way of a specific pivoting movement, they are deposited with their bottom ends, the base of the bag, between two cleats (38) of the conveying belt (30).

6. Apparatus (10) according to one of Claims 1 to 5, **characterized in that** the entire conveying belt (30) is mounted in a height-adjustable manner in the machine framework.

## Revendications

1. Dispositif (10) pour remplir et fermer des sacs (24) ouverts à un côté, de préférence dotés de plis latéraux,
- avec une station de remplissage (22) présentant une tubulure de remplissage pour remplir les sacs (24), avec des organes de préhension différents (18, 20, 50) pour le transport des sacs vides (24), pour tenir les sacs (24) dans la station de remplissage (22) et pour l'évacuation des sacs remplis (24) et
- avec une bande de transport (30) commençant en dessous de la station de remplissage (22) pour soutenir et transporter les sacs remplis (24), qui présente un brin s'étendant autour d'un premier galet de renvoi (40) et autour d'un deuxième galet de renvoi, où la bande de transport (30), dans la zone en dessous de la station de remplissage (22), par pivotement du premier galet de renvoi (40), peut être abaissée et à nouveau relevée,
**caractérisé**
- **en ce que** le pivotement du premier galet de renvoi (40) peut être exécuté au moyen d'un mécanisme à levier pivotant (46) et
- **en ce qu'**est disposé en dessous du brin supérieur (28) de la bande de transport (30), dans la zone de la station de remplissage (22), un secoueur (54) qui s'appuie sur le mécanisme à levier pivotant (46).

2. Dispositif (10) selon la revendication 1, **caractérisé en ce que** le premier galet de renvoi (40) peut être amené à pivoter par une tringlerie de levage (46) entraînée de manière pneumatique ou hydraulique.

3. Dispositif (10) selon la revendication 2, **caractérisé en ce que** le premier galet de renvoi (46) de la bande de transport (22) peut être relevé et abaissé périodiquement.

4. Dispositif (10) selon l'une des revendications 1 à 3, **caractérisé en ce que** des barres (38) s'étendant transversalement sont disposées sur la bande de transport (30).

5. Dispositif (10) selon la revendication 4, **caractérisé en ce que**, contre la direction de transport des sacs (24) transportés par les organes de préhension (18, 20) dans la station de remplissage (22), avant et au-dessus de la bande de transport (30), une tige s'étendant transversalement à la direction de transport est disposée, au-dessus de laquelle les sacs (24) peuvent être tirés de telle sorte qu'ils se déposent avec leurs extrémités orientées vers le bas, par un mouvement de pivotement ciblé, avec le fond du sac entre deux barres (38) de la bande de transport (30).

6. Dispositif (10) selon l'une des revendications 1 à 5, **caractérisé en ce que** toute la bande de transport (30) est logée d'une manière ajustable en hauteur dans le bâti de machine.
